# EUROPÄISCHE PATENTSCHRIFT

(11) **EP 3 653 801 B1**
(45) Veröffentlichungstag und Bekanntmachung des Hinweises auf die Patenterteilung: **03.01.2024**
(21) Anmeldenummer: 19209799.6
(22) Anmeldetag: 18.11.2019
(51) Int. Cl.: E03D 13/00

(54) **URINALSIPHON**
URINAL SIPHON
SIPHON D'URINAL

(30) Priorität: 19.11.2018 DE 102018219814
(43) Veröffentlichungstag der Anmeldung: 20.05.2020
(73) Patentinhaber: Haas, Angela, 91074 Herzogenaurach (DE)
(72) Erfinder: Haas, Angela, 91074 Herzogenaurach (DE)
(74) Vertreter: FDST Patentanwälte

(56) Entgegenhaltungen:
- EP-A1- 1 416 098
- EP-A1- 2 412 879
- WO-A1-2008/129957
- DE-A1- 2 447 695
- DE-U1- 20 105 412
- DE-U1- 29 910 426
- DE-U1-202010 002 565

## Beschreibung

Die Erfindung betrifft einen Urinalsiphon.

Siphons werden im Bereich von Sanitärinstallationen regelmäßig als Geruchsverschluss gegen den Austritt von Kanalgasen durch die Abwasserleitungen einer Gebäudeinstallation eingesetzt. Dazu weisen Siphons regelmäßig eine Rohrwindung auf, die im bestimmungsgemäßen Einbauzustand unterhalb einer Rohrachse eines Zulaufs und eines Ablaufs liegt. Dadurch steht in dieser Rohrwindung - umgangssprachlich auch als "Knie" bezeichnet - Flüssigkeit, die das den Siphon bildende Rohr verschließt. Dadurch können keine Kanalgase aus den Abwasserleitungen zurück in die Räume des Gebäudes entweichen.

Bei Toiletten ist häufig der Siphon in den Körper des entsprechenden Toilettenkörpers integriert. Andererseits sind auch Siphons bekannt, die dem Toilettenkörper und der Abwasserleitung zwischengeschaltet werden und die Wirkung als Geruchsverschluss nur zusammen mit der Abflussleitung des Toilettenkörpers entfalten.

Aus DE 24 47 695 A1, EP 1 416 098 A1, DE 20 2010 002 565 U1 und DE 299 10 426 U1 sind jeweils Siphons bekannt, die einen spiralartig gewundenen Rohrabschnitt aufweisen. Die Windungsebene liegt dabei im bestimmungsgemäßen Einsatzzustand etwa senkrecht zu einer Abflussrichtung aus dem Toilettenkörper.

Dabei zeigt die DE 24 47 695 A1 einen einstückig aus Kunststoff hergestellten Siphon, bei dem die Herstellung nicht näher beschrieben ist. Der Siphon weist ferner einen Abflussstutzen auf, der geringfügig in das Innere eines Einbaugehäuses hineinragt. Die DE 299 10 426U1 zeigt einen Siphon für Wasch- oder Geschirrspülmaschinen, Waschbecken oder dergleichen mit einem kastenförmigen Gehäuse. Der Siphon wird aus zwei Gehäuseschalen mittels Heizspiegelschweissen zusammengefügt.

Der Erfindung liegt die Aufgabe zugrunde, einen verbesserten Siphon anzugeben.

Diese Aufgabe wird erfindungsgemäß gelöst durch einen Urinalsiphon mit den Merkmalen des Anspruchs 1. Vorteilhafte Ausführungsformen der Erfindung sind Gegenstand der Unteransprüche und der nachfolgenden Beschreibung.

Der erfindungsgemäße Urinalsiphon weist ein rohrförmiges Einlaufstück (bspw. eine Muffe) zum Anschluss des Urinalsiphons an eine Abflussleitung eines Urinals sowie ein rohrförmiges Auslaufstück (oder auch: "Abflussstück") zum Anschluss des Urinalsiphons an eine Abwasserleitung auf. Ferner weist der Urinalsiphon ein spiralartiges, rohrförmiges Zwischenstück auf, das dem Einlaufstück und dem Auslaufstück zwischengeschaltet ist und das wenigstens zwei jeweils um 180 Grad abgewinkelte, vorzugsweise gewundene Teilabschnitte aufweist. Außerdem weist der Urinalsiphon eine Verschiebemuffe auf, mittels derer das Auslaufstück relativ zu dem Einlaufstück um eine Auszuglänge verschiebbar an dem Einlaufstück oder dem Zwischenstück befestigt ist. Zumindest das Zwischenstück ist aus Kunststoff urgeformt. Dabei ist das Zwischenstück im Bereich der abgewinkelten Teilabschnitte durch eine erste und eine zweite Rohrteilschale, die quer zu einer Rohrachse des Zwischenstücks aufeinandergesetzt sind, gebildet, wobei die zwei Rohrteilschalen mittels Kunststofflaserstrahlschweißen mediendicht miteinander verbunden sind.

Bevorzugt ist das Zwischenstück spritzgegossen. Beispielsweise wird dabei ein Polyethylen, optional ein vernetztes oder vernetzbares Polyethylen oder ein Polypropylen herangezogen.

Bei der Verschiebemuffe handelt es sich insbesondere um eine vergleichsweise langgestreckte Muffe, deren Rohrlänge, in die ein entsprechendes Gegenstück eingeschoben werden kann, eine Länge von wenigstens der Auszuglänge aufweist. Vorzugsweise ist die Länge der Verschiebemuffe gleich der Auszuglänge zuzüglich einer Dichtlänge, die eine Mindestüberdeckung mit dem Gegenstück für eine hinreichende Dichtheit ermöglichen soll.

Aufgrund der insgesamt 360 Grad überstreichenden Windungen (d. h. der wenigstens zwei abgewinkelten Teilabschnitte) ist ein Geruchsverschluss durch den Urinalsiphon selbst möglich. Da jedoch somit faktisch durch das Zwischenstück ein mehrfach geschlungenes Rohr gebildet ist, kann das Zwischenstück ohne verlorene Formgebungsmittel, bspw. Schmelzkerne oder dergleichen, kaum gefertigt werden. Deshalb ist das Zwischenstück entlang der Rohrachsenrichtung teilweise aufgeschnitten und somit in die zwei Rohrteilschalen unterteilt. Durch das Kunststofflaserstrahlschweißen dieser beiden Rohrteilschalen kann im Vergleich zu Klebeverbindungen eine hohe Prozesssicherheit erreicht werden. Außerdem ist ein Schmelzeaustrag aus der Schweißzone hierbei minimal, so dass auch eine Innenfläche des Zwischenstücks nahezu glatt gehalten werden kann. Dadurch ist das Risiko, dass Abwasseranteile an Unebenheiten der Innenfläche anhaften bleiben und so auf Dauer zum Verschluss der Leitung führen, verringert. Des Weiteren eignen sich auf Reibung basierende Verfahren im Fall von Polyethylen oder Polypropylen weniger zur Ausbildung der Verbindung.

Grundsätzlich kann das Zwischenstück als "echte" Spirale ausgebildet, d. h als Kurve mit stetig zunehmendem Radius (insbesondere um das Einlaufstück oder das Auslaufstück) sein. Vorzugsweise sind jedoch die (wenigstens zwei) vorstehend genannten, abgewinkelten Teilabschnitte durch einen geradlinigen (Rohr-) Abschnitt voneinander beabstandet.

Die Verschiebemuffe ist einstückig, insbesondere monolithisch (d. h. aus dem gleichen Material und in einem Fertigungsschritt ohne Verbindungsstelle gefertigt), mit der ersten Rohrteilschale des Zwischenstücks ausgebildet. In diesem Fall ist die Verschiebemuffe vorzugsweise auch parallel zu dem vorstehend beschriebenen, die beiden abgewinkelten Teilabschnitte beabstandenden Abschnitt angeordnet.

Um eine möglichst hohe Dichtheit im Bereich der Verbindung des Auslaufstücks oder des Einlaufstücks mit der Verschiebemuffe zu ermöglichen, ist die Verschiebemuffe durch einen einstückig rohrförmig geschlossenen Teilabschnitt der ersten Rohrteilschale gebildet. Mit anderen Worten ist die Verschiebemuffe durch ein einstückiges Rohr, das einen Teil der ersten Rohrteilschale darstellt, gebildet. Die zweite Rohrteilschale überdeckt hierbei die Verschiebemuffe am Übergang zu dem an diese angrenzenden Teilabschnitt mit einem stetig abnehmenden oder schräg angeschnittenen Endabschnitt. Insbesondere läuft die zweite Rohrteilschale dabei im Überdeckungsbereich mit der Verschiebemuffe nach und nach (vorzugsweise zum Umfang der Verschiebemuffe hin) aus. Insbesondere läuft die zweite Rohrteilschale hierbei von der Seite ihrer Kontaktfläche zur ersten Rohrteilschale bzw. zur Verschiebemuffe her nach und nach aus.

Der vorstehende Endabschnitt der zweiten Rohrteilschale ist dabei randseitig durch eine Laserschweißnaht begrenzt, mittels derer die erste und die zweite Rohrteilschale umlaufend miteinander verbunden sind. Aufgrund der Form des Endabschnitts ist diese Laserschweißnaht am Übergang zwischen der Verschiebemuffe und dem benachbarten Teilabschnitt mit einem stetigen Übergang oder zumindest in einem stumpfen Winkel zur Rohrachse des Zwischenstücks angestellt. Dies ist für die Prozessführung beim Laserstrahlschweißen (insbesondere für die Führung des Laserstrahlfokus) vorteilhaft. Außerdem kann so ein Fügedruck umlaufend auf die gesamte Kontaktfläche zwischen der ersten und zweiten Rohrteilschale aufgebracht werden.

In einer weiteren zweckmäßigen Ausführung sind zumindest in einem bestimmungsgemäßen Montagezustand das Auslaufstück und das Einlaufstück zumindest mit einem auslaufseitigen und einem einlaufseitigen Abschnitt, insbesondere mit ihren (insbesondere in diesen Abschnitten verlaufenden) zugeordneten Rohrachsen parallel zueinander und senkrecht zur Rohrachse des Zwischenstücks ausgerichtet sind. Vorzugsweise sind die auslauf- und einlaufseitigen Rohrachsen des Auslaufstücks bzw. des Einlaufstücks im bestimmungsgemäßen Installationszustand zusätzlich auf einer gemeinsamen Vertikalen angeordnet, so dass auch die Abflussleitung des Urinals und die Abwasserleitung fluchtend übereinander angeordnet sein können.

In einer weiteren zweckmäßigen Ausführung weist das Auslaufstück einen einstückig rohrförmig geschlossenen Einschubabschnitt zum Einschieben in die Verschiebemuffe auf. Vorzugsweise trägt der Einschubabschnitt freiendseitig wenigstens zwei Dichtungselemente zur Abdichtung gegenüber der Verschiebemuffe. Des Weiteren weist das Auslaufstück einen Kopplungsabschnitt auf, der über einen Winkelabschnitt mit dem Einschubabschnitt verbunden ist. Vorzugsweise ist der Winkelabschnitt im bestimmungsgemäßen Montagezustand des Urinalsiphons (der grundsätzlich unabhängig von dem Einbau- oder Installationszustand in einer Sanitärinstallation ist) auch in der gleichen Ebene gewunden wie die Teilabschnitte des Zwischenstücks, insbesondere auch in die gleiche Richtung, so dass sich im bestimmungsgemäßen Montagezustand eine Fortführung des spiralartigen Zwischenstücks ergibt (und die endständigen Abschnitte des Einlauf- und des Auslaufstücks im bestimmungsgemäßen Installationszustand auf einer Vertikalen angeordnet sind).

Bevorzugt sind im bestimmungsgemäßen Montagezustand das Einlaufstück und das Auslaufstück mit ihren Anschlussöffnungen entgegengesetzt ausgerichtet.

In einer bevorzugten Ausführung ist auch das Auslaufstück aus Kunststoff urgeformt, vorzugsweise spritzgegossen. In diesem Fall ist zumindest der Winkelabschnitt - insbesondere analog zu den abgewinkelten Teilabschnitten des Zwischenstücks - aus einer ersten Teilschale und einer entlang der Rohrachse des Winkelabschnitts auf die erste Teilschale aufgesetzten und durch Laserstrahlschweißen mit dieser verbundenen zweiten Teilschale gebildet. Insbesondere verläuft die Verbindungskante der ersten und der zweiten Teilschale zumindest zum Großteil entlang einer Formtrennebene eines Spritzgießwerkzeugs, so dass die erste bzw. zweite Teilschale einfach spritzgegossen werden können. Außerdem sind die beiden Teilschalen miteinander laserstrahlverschweißt, wobei die die Teilschalen umlaufend verbindende Laserschweißnaht am Übergang zwischen dem Einschubabschnitt und dem benachbarten Winkelabschnitt mit einem stetigen Übergang oder zumindest in einem stumpfen Winkel zur Rohrachse angestellt ist. Insbesondere ist die zweite Teilschale gleichermaßen wie die zweite Rohrteilschale mit einem Endabschnitt versehen, der schräg angeschnitten ist.

Zweckmäßigerweise sind die erste oder die zweite Rohrteilschale des Zwischenstücks und/oder die erste oder die zweite Teilschale des Auslaufstücks aus einem (für die für das Kunststoff laserstrahlschweißen gewählte Laserwellenlänge) laserstrahltransparenten Kunststoff gebildet. Das jeweilige Gegenstück ist dagegen zweckmäßigerweise aus einem (für die gewählte Laserwellenlänge) absorbierenden Kunststoff gebildet. Optional ist als absorbierender Kunststoff ein schwarz eingefärbtes, insbesondere mit Ruß gefülltes Polyethylen oder Polypropylen gewählt, als laserstrahltransparenter Kunststoff ein insbesondere ungefülltes Polyethylen bzw. Polypropylen. Vorzugsweise ist der laserstrahltransparente Kunststoff dabei auch im sichtbaren Spektralbereich zumindest transluzent (d. h. insbesondere durchscheinend), optional auch transparent. Dadurch ist im bestimmungsgemäßen Einbauzustand auch eine Sichtkontrolle auf Verunreinigungen oder Verstopfung möglich.

In einer vorteilhaften Ausführung ist an der ersten oder der zweiten Rohrteilschale des Zwischenstücks und/oder an der ersten oder der zweiten Teilschale des Auslaufstücks außenseitig ein im Folgenden als Andruckrippe bezeichneter Steg angeordnet. Dieser Steg bildet eine Andrückfläche für den Laserstrahlschweißprozess. Insbesondere kann die entsprechende Rohrteilschale und/oder Teilschale mittels des Stegs an die andere Rohrteilschale bzw. Teilschale angedrückt und dabei der zum Laserstrahlschweißen erforderliche Fügedruck aufgebracht werden. Außerdem kann diese Andruckrippe auch als Abstandhalter und/oder linienartige Anlagefläche für den Urinalsiphon gegenüber einer Wand während der Installation dienen.

In einer besonders zweckmäßigen Ausführung ist die jeweilige Laserschweißnaht zwischen der ersten und der zweiten Rohrteilschale des Zwischenstücks und/oder zwischen der ersten und der zweiten Teilschale des Auslaufstücks in einer Nut verdeckt ausgebildet. Dadurch kann eventuell auftretender Schmelzeaustrag in dieser Nut aufgefangen werden, so dass eine unregelmäßige Oberfläche insbesondere im Innenraum des Zwischenstücks bzw. des Auslaufstücks vermieden werden kann.

Die Konjunktion "und/oder" ist hier und im Folgenden insbesondere derart zu verstehen, dass die mittels dieser Konjunktion verknüpften Merkmale sowohl gemeinsam als auch als Alternativen zueinander ausgebildet sein können.

Nachfolgend wird ein Ausführungsbeispiel der Erfindung anhand einer Zeichnung näher erläutert. Darin zeigen:
- Fig. 1: in einer perspektivischen Explosionsdarstellung schematisch einen Urinalsiphon,
- Fig. 2: in Ansicht auf eine Rückseite eine weitere Explosionsdarstellung des Urinalsiphons,
- Fig. 3: in wiederum einer weiteren perspektivischen Explosionsdarstellung den Urinalsiphon,
- Fig. 4: in Ansicht auf eine Vorderseite eine weitere Explosionsdarstellung des Urinalsiphons,
- Fig. 5: in einer Seitenansicht eine weitere Explosionsdarstellung des Urinalsiphons,
- Fig. 6: in einer perspektivischen Ansicht das Urinalsiphon in einer kompakten Stellung,
- Fig. 7: in Ansicht auf die Rückseite den Urinalsiphon in der kompakten Stellung,
- Fig. 8 und 9: in Ansicht gemäß Fig. 6 und 7 den Urinalsiphon in einer gestreckten Stellung.

Einander entsprechende Teile und Größen sind in allen Figuren stets mit gleichen Bezugszeichen versehen.

In Fig. 1 bis 5 ist ein Urinalsiphon 1 in verschiedenen perspektivischen und ebenen Ansichten jeweils als Explosionsdarstellung abgebildet. Der Urinalsiphon 1 umfasst ein rohrförmiges Einlaufstück, das konkret eine Anschlussmuffe 2 zum Anschluss des Urinalsiphons 1 an eine Abflussleitung eines Urinals bildet. Im bestimmungsgemäßen Einbauzustand des Urinalsiphons 1 ist die Abflussleitung des Urinals in diese Anschlussmuffe 2 eingesteckt. Der Urinalsiphon 1 umfasst des Weiteren ein rohrförmiges Auslaufstück 4, das zum Anschluss des Urinalsiphons 1 an eine Abwasserleitung insbesondere eines Gebäudes dient. Außerdem umfasst der Urinalsiphon 1 ein rohrförmiges Zwischenstück 6, das sich spiralartig zwischen dem Einlaufstück (d. h. der Anschlussmuffe 2) und dem Auslaufstück 4 erstreckt. Das Zwischenstück 6 weist dabei wenigstens zwei jeweils um 180 Grad abgewinkelte Teilabschnitte 8 auf. Durch diese insgesamt um 360 Grad spiralartig gewundenen Teilabschnitte 8 kann durch den Urinalsiphon 1 alleine bereits ein wirksamer Geruchsverschluss realisiert werden, da in jeder Ausrichtung des Zwischenstücks 6 eine Art "Knie" unter einem Flüssigkeitsspiegel stehen kann.

Das Zwischenstück 6 ist mit seiner Rohrachse 10 in einer senkrecht zur Rohrachse 12 der Anschlussmuffe 2 angeordneten Ebene ausgerichtet. Die Rohrachse 12 der Anschlussmuffe 2 ist dabei im bestimmungsgemäßen Einbauzustand des Urinalsiphons 1 horizontal ausgerichtet und die Ebene der Rohrachse 10 des Zwischenstücks 6 somit in einer (zumindest bei Sanitärinstallationen aufgrund von üblichen Toleranzen näherungsweise) vertikalen Ebene angeordnet.

Um einen bauseits möglicherweise variierenden Abstand zwischen der Abflussleitung des Urinals und der Abwasserleitung ausgleichen zu können, weist der Urinalsiphon 1 eine Verschiebemuffe 14 auf. Die Verschiebemuffe 14 ist dabei durch einen einstückig und rohrförmig geschlossen ausgebildeten Teilabschnitt - der an einen der abgewinkelten Teilabschnitte 8 des Zwischenstücks 6 angrenzt - des Zwischenstücks 6 gebildet. In diese Verschiebemuffe 14 ist ein Einschubabschnitt 16 des Auslaufstücks 4 um eine Auszuglänge L variabel einsteckbar. Die maximale Auszuglänge L ist dabei kürzer bemessen als die Gesamtlänge des Einschubabschnitts 16, sodass stets ein hinreichend langer Dichtabschnitt 18, der zwei Dichtringe 19 trägt, in der Verschiebemuffe 14 verbleibt und somit eine hinreichende Dichtwirkung ermöglicht.

Das Auslaufstück 4 umfasst neben dem Einschubabschnitt 16 auslaufseitig einen Kopplungsabschnitt 20, dessen Rohrachse 22 parallel zur Rohrachse 12 der Anschlussmuffe 2 und somit auch senkrecht zu einer Rohrachse 24 des Einschubabschnitts 16 ausgerichtet ist.

Der Einschubabschnitt 16 und der Kopplungsabschnitt 20 sind dabei über einen Winkelabschnitt 26 miteinander einstückig, konkret monolithisch (d. h. aus dem gleichen Material und ohne Verbindungsnähte in vorzugsweise einem Formgebungs-, insbesondere Spritzgießschritt) verbunden. Die Rohrachse 28 des Winkelabschnitts 26 ist im bestimmungsgemäßen Montagezustand des Urinalsiphons 1 ebenfalls in der Ebene der Rohrachse 10 des Zwischenstücks 6 angeordnet. Der Winkelabschnitt 26 ist zudem derart geformt, konkret in Fortführung der Windungen des Zwischenstücks 6 gebogen, dass die Rohrachse 12 der Anschlussmuffe 2 und die Rohrachse 22 des Kopplungsabschnitts 20 im bestimmungsgemäßen Einbauzustand des Urinalsiphons 1 auf der gleichen Vertikalen liegen.

Die Anschlussmuffe 2, das Zwischenstück 6 und die Verschiebemuffe 14 bilden ein gemeinsames, integrales Bauteil des Urinalsiphons 1, das zumindest bereichsweise monolithisch in einem Spritzgießprozess aus Kunststoff, konkret einem Polyethylen, bevorzugt einem vernetzten Polyethylen urgeformt, konkret spritzgegossen ist. Da die abgewinkelten Teilabschnitte 8 des Zwischenstücks 6 insgesamt wenigstens 360 Grad überstreichen, ist eine spritzgießtechnische einstückige Fertigung des gesamten Bauteils ohne "verlorene" Formgebungsmittel (beispielsweise ausschmelzbare Kerne) nicht möglich. Deshalb ist das Zwischenstück 6 über seine beiden abgewinkelten Teilabschnitte 8 hinweg durch eine erste Rohrteilschale 30 und eine zweite Rohrteilschale 32 gebildet, die zumindest bereichsweise entlang der Rohrachse 10 der Teilabschnitte 8 aufeinander gesetzt sind. Konkret bilden die Rohrteilschalen 30 und 32 im Wesentlichen jeweils eine Halbschale des Zwischenstücks 6. Dadurch kann im Spritzgießprozess eine vergleichsweise einfache Formtrennung in der Ebene der Rohrachse 10 des Zwischenstücks 6 erfolgen.

Eine der beiden Rohrteilschalen 30 bzw. 32 weist außerdem einen umlaufenden (Rand-) Steg auf, der im bestimmungsgemäßen Montagezustand des Zwischenstücks 6 in einer komplementären Nut, die an der entsprechend anderen Rohrteilschale 32 bzw. 30 ausgebildet ist, einliegt (nicht näher dargestellt). Dieser Steg ist dabei mit seiner freien Kante mit dem Nutgrund der diesen umgreifenden Nut mittels Kunststofflaserstrahlschweißen mediendicht verbunden. Kunststofflaserstrahlschweißen hat dabei den Vorteil, dass kein oder ein im Vergleich zu anderen Schweißverfahren äußerst geringer Schmelzeaustrag aus der Schweißzone erfolgt, der ohne weiteres in der Nut aufgefangen werden kann. Somit kann eine Innenfläche des Zwischenstücks 6 möglichst glatt gehalten werden, so dass vorteilhafterweise Schlammansammlungen und/oder mikrobiologischer Aufwuchs auf unebenen Stellen der Innenfläche verhindert oder zumindest ein Risiko hierfür verringert werden. Im Vergleich zu einer Klebeverbindung hat Kunststofflaserstrahlschweißen außerdem den Vorteil einer höheren Prozesssicherheit hinsichtlich der Qualität und Dichtheit der Verbindung.

Da die Verschiebemuffe 14 - um die Dichtheit der Steckverbindung mit dem Auslaufstück 4 zu gewährleisten - durch einen umfangsseitig geschlossenen Teilabschnitt des Zwischenstücks 6 gebildet ist, weist die zweite Rohrteilschale 32 einen sich stetig verkleinernden, konkret schräg angeschnittenen Endabschnitt 34 auf. Mit diesem Endabschnitt 34 überdeckt die zweite Rohrteilschale 32 die Verschiebemuffe 14 außenseitig zu einem abnehmenden Teil. Dadurch wird ermöglicht, am Übergang der Verschiebemuffe 14 zu dem an diese angrenzenden Teilabschnitt 8 des Zwischenstücks 6 einen sprunghaften Knick, insbesondere einen 90-Grad-Knick einer Laserschweißnaht 35 zu verhindern. Durch die am Rand des Endabschnitts 34 nun schräg verlaufende Laserschweißnaht 35 kann einerseits ein Anpressdruck (oder Fügedruck), der beim Laserstrahlschweißen zwischen den beiden Rohrteilschalen 30 und 32 aufgebracht wird, auch auf die Kontaktfläche zwischen dem Endabschnitt 34 und der Verschiebemuffe 14 aufgebracht werden. Andererseits kann aber auch eine 90-Grad-Umlenkung des Laserstrahl-Fokus am Übergang zu der Verschiebemuffe 14 entfallen, sodass die Prozessführung des Kunststofflaserstrahlschweiß-Prozesses vergleichsweise einfach gehalten werden kann.

Auf der zweiten Rohrteilschale 32 ist ferner auch ein Steg 36 außenseitig aufgebracht, der eine Andruckrippe gebildet. Dieser Steg 36 stellt dabei eine Andruckfläche zum Aufbringen des Fügedrucks zwischen der ersten und der zweiten Rohrteilschale 30 bzw. 32 dar. Außerdem kann dieser Steg 36 auch als Abstandhalter zwischen dem Zwischenstück 6 und einer Installationsfläche bilden.

Der Winkelabschnitt 26 des Auslaufstücks 4 ist ebenfalls durch eine erste Teilschale 40 und eine zweite Teilschale 42 gebildet, die mittels Kunststofflaserstrahlschweißen analog zur ersten und zweiten Rohrteilschale 30 bzw. 32 des Zwischenstücks 6 verbunden sind. Ein entsprechender schräg angeschnittener Endabschnitt 44 der zweiten Teilschale 42 liegt dabei außenseitig auf dem Einschubabschnitt 16 auf, so dass eine die beiden Teilschalen 40 und 42 verbindende Laserschweißnaht 46 ebenfalls schräg zu einer Seite des Einschubabschnitts 16 ausläuft. Die zweite Teilschale 42 weist analog zur zweiten Rohrteilschale 32 außenseitig einen Steg 48 auf, der als Andruckrippe zum Aufbringen des Fügedrucks beim Kunststofflaserstrahlschweißen dient. Dies ist in Fig. 4 näher dargestellt.

In dem dargestellten Ausführungsbeispiel sind die erste Rohrteilschale 30 und die erste Teilschale 40 jeweils durch schwarz eingefärbtes Polyethylen gebildet. Die zweite Rohrteilschale 32 und die zweite Teilschale 42 sind dagegen aus laserstrahltransparentem Polyethylen, das im sichtbaren Spektralbereich zumindest transluzent ist, gebildet. Durch die Transluzenz im sichtbaren Spektralbereich ist eine Sichtprüfung des Urinalsiphons 1 auf Verstopfung möglich.

Um die Auszuglänge L mechanisch zu begrenzen, und somit ein unbeabsichtigtes Demontieren des Auslaufstücks 4 von dem Zwischenstück 6 zu vermeiden, weist der Urinalsiphon 1 ferner eine Begrenzungsvorrichtung 50 auf. Diese ist gebildet durch eine Kulisse 52 und einen Kulissenstift 54, der im bestimmungsgemäßen Montagezustand des Urinalsiphons 1 mit der Kulisse 52 in Führungsverbindung steht. Konkret liegt der Kulissenstift 54 dabei in der Kulisse 52, die im Wesentlichen durch einen langgestreckten, von einem Rand begrenzten Schlitz gebildet ist, ein. Die Kulisse 52 ist dabei derart bemessen, dass bei Erreichen der maximalen Auszuglänge L der Kulissenstift 54 am Ende der Kulisse 52 anliegt. In dieser Position verbleibt der Dichtungsabschnitt 18 des Einschubabschnitts 16 in der Verschiebemuffe 14. Außerdem ist die Kulisse 52 parallel zur Verschiebemuffe 14 ausgerichtet.

In Figur 6 und 7 ist der Urinalsiphon 1 in einem kompakten, d. h. maximal zusammen geschobenen Zustand dargestellt. In Figur 8 und 9 ist der Urinalsiphon 1 dagegen im maximal ausgezogenen Zustand dargestellt. Dabei ist zu erkennen, dass der Kulissenstift 54 am Ende der Kulisse 52 anschlägt.

Grundsätzlich ist es denkbar, die Kulisse 52 fest, d. h. unbeweglich mit dem Auslaufstück 4 oder dem durch die Verschiebemuffe 14, das Zwischenstück 6 und die Anschlussmuffe 2 gebildeten Bauteils zu verbinden. Im dargestellten Ausführungsbeispiel ist die Begrenzungsvorrichtung jedoch "aktivierbar". In ihrem aktiven Zustand (dargestellt in den Figuren 6 bis 9) greift der Kulissenstift 54 in die Kulisse 52 ein. In einem inaktiven Zustand (nicht näher dargestellt) ist die Kulisse 52 dagegen derart an dem Auslaufstück 4 (oder von diesem abgenommen) verschoben, dass der Kulissenstift 54 nicht mehr in die Kulisse 52 eingreifen kann. Dazu ist die Kulisse 52 mit einem Überwurfring 56 verbunden, der über den Kopplungsabschnitt 20 des Auslaufstücks 4 geschoben ist. Mithin ist das durch die Kulisse 52 und den Überwurfring 56 gebildete Bauteil separat von dem Auslaufstück 4 gefertigt, vorzugsweise spritzgegossen. Dies vereinfacht die spritzgießtechnische Herstellung des gesamten Urinalsiphons 1.

Der Gegenstand der Erfindung ist nicht auf das vorstehend beschriebene Ausführungsbeispiel beschränkt. Vielmehr können weitere Ausführungsformen der Erfindung von dem Fachmann aus der vorstehenden Beschreibung abgeleitet werden. So können beispielsweise die Verschiebemuffe 14 und/oder das Zwischenstück 6 mit dem Auslaufstück 4 einstückig verbunden sein. In diesem Fall wäre die Anschlussmuffe 2 (gegebenenfalls gemeinsam mit dem Zwischenstück 6) in die Verschiebemuffe 14 einschiebbar.

### Bezugszeichenliste

- 1: Urinalsiphon
- 2: Anschlussmuffe
- 4: Auslaufstück
- 6: Zwischenstück
- 8: Teilabschnitt
- 10: Rohrachse
- 12: Rohrachse
- 14: Verschiebemuffe
- 16: Einschubabschnitt
- 18: Dichtabschnitt
- 19: Dichtring
- 20: Kopplungsabschnitt
- 22: Rohrachse
- 24: Rohrachse
- 26: Winkelabschnitt
- 28: Rohrachse
- 30: Rohrteilschale
- 32: Rohrteilschale
- 34: Endabschnitt
- 35: Laserschweißnaht
- 36: Steg
- 40: Teilschale
- 42: Teilschale
- 44: Endabschnitt
- 46: Laserschweißnaht
- 48: Steg
- 50: Begrenzungsvorrichtung
- 52: Kulisse
- 54: Kulissenstift
- 56: Überwurfring
- L: Auszuglänge

## Patentansprüche

1. Urinalsiphon (1),
- mit einem rohrförmigen Einlaufstück (2) zum Anschluss des Urinalsiphons (1) an eine Abflussleitung eines Urinals,
- mit einem rohrförmigen Auslaufstück (4) zum Anschluss des Urinalsiphons (1) an eine Abwasserleitung,
- mit einem spiralartigen, rohrförmigen Zwischenstück (6), das dem Einlaufstück (2) und dem Auslaufstück (4) zwischengeschaltet ist und das wenigstens zwei jeweils um 180 Grad abgewinkelte Teilabschnitte (8) aufweist, und
- mit einer Verschiebemuffe (14), mittels derer das Auslaufstück (4) relativ zu dem Einlaufstück (2) um eine Auszuglänge (L) verschiebbar an dem Einlaufstück (2) oder dem Zwischenstück (6) befestigt ist,
wobei das Zwischenstück (6) aus Kunststoff urgeformt ist, wobei das Zwischenstück (6) im Bereich der abgewinkelten Teilabschnitte (8), durch eine erste und eine zweite Rohrteilschale (30,32), die quer zu einer Rohrachse (10) des Zwischenstücks (6) aufeinandergesetzt sind, gebildet ist, und wobei die zwei Rohrteilschalen (30,32) mittels Kunststofflaserstrahlschweißen mediendicht miteinander verbunden sind,
wobei die Verschiebemuffe (14) einstückig, insbesondere monolithisch, mit der ersten Rohrteilschale (30) des Zwischenstücks (6) ausgebildet ist,
wobei die Verschiebemuffe (14) durch einen einstückig rohrförmig geschlossenen Teilabschnitt der ersten Rohrteilschale (30) gebildet ist, und wobei die zweite Rohrteilschale (32) die Verschiebemuffe (14) am Übergang zu dem an die Verschiebemuffe (14) angrenzenden abgewinkelten Teilabschnitt (8) mit einem stetig abnehmenden oder schräg angeschnittenen Endabschnitt (34) überdeckt, und
wobei eine die erste und die zweite Rohrteilschale (30,32) umlaufend verbindende Laserschweißnaht (35) den Endabschnitt (34) randseitig begrenzt, so dass die Laserschweißnaht (35) mit einem stetigen Übergang oder zumindest in einem stumpfen Winkel zur Rohrachse angestellt ist, so dass die Laserschweissnaht am Rand des Endabschnitts schräg verläuft und am Übergang der Verschiebemuffe (14) zu dem an diese angrenzenden abgewinkelten Teilabschnitt (8) des Zwischenstücks (6) ein sprunghafter Knick der Laserschweissnaht (35) verhindert wird.

2. Urinalsiphon (1) nach Anspruch 1,
wobei zumindest in einem bestimmungsgemäßen Montagezustand das Auslaufstück (4) und das Einlaufstück (2) zumindest mit einem auslaufseitigen und einem einlaufseitigen Abschnitt mit ihren zugeordneten Rohrachsen (12,22) parallel zueinander und senkrecht zur Rohrachse (10) des Zwischenstücks (6) ausgerichtet sind.

3. Urinalsiphon (1) nach Anspruch 1 oder 2,
wobei das Auslaufstück (4) einen einstückig rohrförmig geschlossenen Einschubabschnitt (16) zum Einschieben in die Verschiebemuffe (14) aufweist, insbesondere wobei der Einschubabschnitt (16) freiendseitig wenigstens zwei Dichtungselemente (19) zur Abdichtung gegenüber der Verschiebemuffe (14) trägt, und wobei ein auslaufseitiger Kopplungsabschnitt (20) des Auslaufstücks (4) über einen Winkelabschnitt (26) mit dem Einschubabschnitt (16) verbunden ist.

4. Urinalsiphon (1) nach Anspruch 3,
wobei das Auslaufstück (4) aus Kunststoff urgeformt ist, wobei zumindest der Winkelabschnitt (26) aus einer ersten Teilschale (40) und einer entlang der Rohrachse (28) des Winkelabschnitts (26) auf die erste Teilschale (40) aufgesetzten und durch Laserstrahlschweißen mit dieser verbundenen zweiten Teilschale (42) gebildet ist, und wobei eine die erste und die zweite Teilschale (40,42) umlaufend verbindende Laserschweißnaht (46) am Übergang zwischen dem Einschubabschnitt (16) und dem benachbarten Winkelabschnitt (26) mit einem stetigen Übergang oder zumindest in einem stumpfen Winkel zur Rohrachse (28) angestellt ist.

5. Urinalsiphon (1) nach Anspruch 4,
wobei die erste oder die zweite Rohrteilschale (30,32) des Zwischenstücks (6) und/oder die erste oder die zweite Teilschale (40,42) des Auslaufstücks (4) aus einem laserstrahltransparenten sowie im sichtbaren Spektralbereich zumindest transluzenten Kunststoff gebildet ist.

6. Urinalsiphon (1) nach Anspruch 4 oder 5,
wobei die erste oder die zweite Rohrteilschale (30,32) des Zwischenstücks (6) und/oder die erste oder die zweite Teilschale (40,42) des Auslaufstücks (4) außenseitig eine Andruckrippe (36,48) aufweisen, die eine Andrückfläche für den Laserstrahlschweißprozess bildet.

7. Urinalsiphon (1) nach einem der Ansprüche 4 bis 6,
wobei die Laserschweißnaht (35) zwischen der ersten und der zweiten Rohrteilschale (30,32) des Zwischenstücks (6) und/oder die Laserschweißnaht (46) zwischen der ersten und der zweiten Teilschale (40,42) des Auslaufstücks (4) in einer Nut verdeckt ausgebildet ist.

## Claims

1. Urinal siphon (1)
- having a tubular inlet piece (2) for connection of the urinal siphon (1) to a drain line of a urinal,
- having a tubular outlet piece (4) for connection of the urinal siphon (1) to a wastewater line,
- having a spiral-like tubular intermediate piece (6) which is fitted between the inlet piece (2) and the outlet piece (4) and which has at least two sub-portions (8) which are each angled through 180 degrees, and
- having a displacing sleeve (14) by means of which the outlet piece (4) is fastened to the inlet piece (2) or the intermediate piece (6) so as to be displaceable by an extension length (L) relative to the inlet piece (2),
wherein the intermediate piece (6) is primary-formed from plastic, wherein, in the region of the angled sub-portions (8), the intermediate piece (6) is formed by a first and a second tube sub-shell (30, 32), which are placed one on the other transverse to a tube axis (10) of the intermediate piece (6), and wherein the two tube sub-shells (30, 32) are connected to one another in a media-tight manner by means of plastic laser-beam welding, wherein the displacing sleeve (14) is formed in one piece, in particular monolithically, with the first tube sub-shell (30) of the intermediate piece (6), wherein the displacing sleeve (14) is formed by a sub-portion of the first tube sub-shell (30), which sub-portion is closed in tubular form in one piece, and wherein the second tube sub-shell (32) covers the displacing sleeve (14) with an end portion (34) at the transition to the angled sub-portion (8) which adjoins the displacing sleeve (14), which end portion continuously decreases in size or is obliquely cut, and wherein a laser weld seam (35) peripherally connecting the first and second tube sub-shells (30, 32) delimits the end portion (34) at an edge side so that the laser weld seam (35) is positioned with a continuous transition or at least at an obtuse angle in relation to the tube axis, so that the laser weld seam runs obliquely at the edge of the end portion and an abrupt bend of the laser weld seam (35) is prevented at the transition of the displacing sleeve (14) to the angled sub-portion (8) of the intermediate piece (6) that adjoins said displacing sleeve.

2. Urinal siphon (1) according to Claim 1, wherein, at least in an intended assembly state, the outlet piece (4) and the inlet piece (2) are oriented, at least at an outlet-side and an inletside portion, with their assigned tube axes (12, 22) parallel to one another and perpendicular to the tube axis (10) of the intermediate piece (6).

3. Urinal siphon (1) according to Claim 1 or 2,
wherein the outlet piece (4) has a push-in portion (16) for being pushed into the displacing sleeve (14), which push-in portion is closed in tubular form in one piece, in particular wherein, at a freeend side, the push-in portion (16) bears at least two seal elements (19) for sealing off in relation to the displacing sleeve (14), and wherein an outlet-side coupling portion (20) of the outlet piece (4) is connected to the push-in portion (16) via an elbow portion (26).

4. Urinal siphon (1) according to Claim 3,
wherein the outlet piece (4) is primary-formed from plastic, wherein at least the elbow portion (26) is formed from a first sub-shell (40) and a second tube sub-shell (42), which is placed on the first sub-shell (40) along the tube axis (28) of the elbow portion (26) and is connected thereto by way of laser-beam welding, and wherein a laser weld seam (46) peripherally connecting the first and second sub-shells (40, 42) is positioned with a continuous transition or at least at an obtuse angle in relation to the tube axis (28) at the transition between the push-in portion (16) and the adjacent elbow portion (26).

5. Urinal siphon (1) according to Claim 4,
wherein the first or second tube sub-shell (30, 32) of the intermediate piece (6) and/or the first or second sub-shell (40, 42) of the outlet piece (4) are/is formed from a plastic which is laser-transparent and which is at least translucent in the visible spectral range.

6. Urinal siphon (1) according to Claim 4 or 5,
wherein the first or second tube sub-shell (30, 32) of the intermediate piece (6) and/or the first or second sub-shell (40, 42) of the outlet piece (4) have on the outer side a pressure-exerting rib (36, 48) which forms a pressure-exerting surface for the laser-beam-welding process.

7. Urinal siphon (1) according to one of Claims 4 to 6,
wherein the laser weld seam (35) between the first and second tube sub-shells (30, 32) of the intermediate piece (6) and/or the laser weld seam (46) between the first and second sub-shells (40, 42) of the outlet piece (4) are/is formed so as to be concealed in a groove.

## Revendications

1. Siphon d'urinoir (1), comprenant
- une pièce d'entrée tubulaire (2) destinée à raccorder le siphon d'urinoir (1) à une conduite d'évacuation d'un urinoir,
- un pièce de sortie tubulaire (4) destinée à raccorder le siphon d'urinoir (1) à une conduite d'eaux usées,
- une pièce intermédiaire tubulaire (6), en forme de spirale, qui est montée entre la pièce d'entrée (2) et la pièce de sortie (4) et qui comporte au moins deux portions (8) qui sont chacune coudée à 180 degrés, et
- un manchon de coulissement (14) qui permet de fixer la pièce de sortie (4) à la pièce d'entrée (2) ou à la pièce intermédiaire (6) de manière coulissante d'une longueur d'extension (L) par rapport à la pièce d'entrée (2),
la pièce intermédiaire (6) étant formée à l'origine à partir d'une matière synthétique, la pièce intermédiaire (6) étant formée dans la zone des portions coudées (8) par une première et une deuxième partie de coque de tube (30, 32) qui sont placées l'une sur l'autre transversalement à un axe de tube (10) de la pièce intermédiaire (6), et les deux parties de coque de tube (30, 32) étant reliées l'une à l'autre de manière étanche aux milieux par soudage laser de matière synthétique, le manchon de coulissement (14) étant conçue d'une seule pièce, notamment monolithique, avec la première partie de coque de tube (30) de la pièce intermédiaire (6),
le manchon de coulissement (14) étant formé par une portion, fermée d'une seule pièce en forme de tube, de la première partie de coque de tube (30), et la deuxième partie de coque de tube (32) recouvrant le manchon de coulissement (14) au niveau de la transition vers la portion coudée (8) adjacente au manchon de coulissement (14), avec une portion d'extrémité (34) constamment décroissante ou coupée en oblique,
et
un cordon de soudure laser (35), qui relie circonférentiellement les première et deuxième partie de coque de tube (30, 32), délimitant la portion d'extrémité (34) au niveau du bord de sorte que le cordon de soudure laser (35) soit placé avec une transition continue ou au moins selon un angle obtus par rapport à l'axe de tube de sorte que le cordon de soudure laser s'étende obliquement au bord de la portion d'extrémité et qu'une courbure brusque du cordon de soudure laser (35) soit évitée à la transition entre le manchon de coulissement (14) et la portion coudée adjacente (8) de la pièce intermédiaire (6) .

2. Siphon d'urinoir (1) selon la revendication 1,
au moins dans un état de montage approprié, la pièce de sortie (4) et la pièce d'entrée (2) étant orientées de manière à ce que au moins une portion côté sortie et une portion côté entrée aient des axes de tube associés (12, 22) qui sont parallèles l'un à l'autre et perpendiculaires à l'axe de tube (10) de la pièce intermédiaire (6).

3. Siphon d'urinoir (1) selon la revendication 1 ou 2,
la pièce de sortie (4) comporte une portion d'insertion (16), fermée d'une seule pièce en forme de tube, afin d'être insérée dans le manchon de coulissement (14), en particulier la portion d'insertion (16) portant à l'extrémité libre au moins deux éléments d'étanchéité (19) destinés à assurer l'étanchéité par rapport au manchon de coulissement (14), et une portion d'accouplement côté sortie (20) de la pièce de sortie (4) étant reliée à la portion d'insertion (16) par le biais d'une portion d'angle (26) .

4. Siphon d'urinoir (1) selon la revendication 3,
la pièce de sortie (4) étant formée à l'origine à partir d'une matière synthétique, au moins la portion d'angle (26) étant formée d'une première partie de coque (40) et d'une deuxième partie de coque (42) qui est reliée à celle-ci par soudage par faisceau laser et qui est placée sur la première partie de coque (40) le long de l'axe de tube (28) de la portion d'angle (26) et un cordon de soudure laser (46), qui relie circonférentiellement la première et la deuxième partie de coque (40, 42), étant placé au niveau de la transition entre la portion d'insertion (16) et la portion d'angle adjacente (26) avec une transition continue ou suivant au moins un angle obtus par rapport à l'axe de tube (28).

5. Siphon d'urinoir (1) selon la revendication 4,
la première ou la deuxième partie de coque de tube (30, 32) de la pièce intermédiaire (6) et/ou la première ou la deuxième partie de coque (40, 42) de la pièce de sortie (4) étant formées à partir d'une matière synthétique transparente au faisceau laser et au moins translucide dans le domaine spectral visible.

6. Siphon d'urinoir (1) selon la revendication 4 ou 5,
la première ou la deuxième partie de coque de tube (30, 32) de la pièce intermédiaire (6) et/ou la première ou la deuxième partie de coque (40, 42) de la pièce de sortie (4) comportent du côté extérieur une nervure de pression (36, 48) qui forme une surface de pression destinée au processus de soudage par faisceau laser.

7. Siphon d'urinoir (1) selon l'une des revendications 4 à 6,
le cordon de soudure laser (35) situé entre la première et la deuxième partie de coque de tube (30, 32) de la pièce intermédiaire (6) et/ou le cordon de soudure laser (46) situé entre la première et la deuxième partie de coque (40,42) de la pièce de sortie (4) étant conçus pour être dissimulés dans une rainure.
